# EUROPÄISCHE PATENTSCHRIFT

(11) **EP 0 116 866 B1**
(45) Veröffentlichungstag und Bekanntmachung des Hinweises auf die Patenterteilung: **20.08.1986**
(21) Anmeldenummer: 84100601.8
(22) Anmeldetag: 20.01.1984
(51) Int. Cl.: D03D 1/00, D03D 15/00

(54) **Textilband, insbesondere Sicherheitsgurt für Kraftfahrzeuge**
Woven tape, especially safety belt for vehicles
Ruban textile, plus particulièrement ceinture de sécurité pour véhicules

(30) Priorität: 18.02.1983 DE 8304432 U
(43) Veröffentlichungstag der Anmeldung: 29.08.1984
(73) Patentinhaber: Fa. Flockgarn GmbH, D-3000 Hannover (DE)
(72) Erfinder: Schmieder, Erhard, D-4050 Mönchengladbach 3 (DE)
(74) Vertreter: Dovern, Paul J.

## Beschreibung

Die Erfindung bezieht sich auf ein Textilband, insbesondere Sicherheitsgurt für Kraftfahrzeuge, mit einem Schuß- und einem Kettfadensystem.

Derartige Textilbänder werden häufig zu Sicherungszwecken eingesetzt. Allgemein bekannt ist ihre Verwendung in Sicherheitsgurten von Kraftfahrzeugen. Sie dienen dazu, bei abrupter Verzögerung des Kraftfahrzeugs zu verhindern, daß die gesicherte Person relativ zum Fahrzeug geschleudert wird und sich dabei verletzt. Das Textilband liegt dabei breitflächig an der zu sichernden Person an und fängt aus deren Masse herrührende Belastungen auf, wobei dieses Auffangen elastisch und unter Vermeidung von Quetschungen u. dgl. an der gesicherten Person erfolgen muß.

Textilband wird aber auch auf vielen anderen Gebieten zu Sicherungszwecken eingesetzt, z. B. zur Sicherung von auf Gerüsten arbeitenden Personen oder bergsportbetreibenden Personen. Hierbei wird das Textilband z. B. als Verbindungsband, Sicherungsgeschirrband oder Sitzgeschirrband verwendet.

Die Fäden derartiger Bänder oder Gurte bestehen jeweils aus einer Vielzahl von Monofilamenten, also haarartig feinen Kunststoffäden, um eine möglichst hohe Zugfestigkeit zu erreichen. Die Fäden sind des weiteren glatt und dicht gebündelt. Das hat zur Folge, daß das Textilband selbst glatt ist und die Kanten scharf ausgebildet sind.

In allen Anwendungsfällen ist es möglich, daß die Kanten des Bandes mit der Bekleidung einer Person oder direkt mit der Haut in Berührung kommen, wobei insbesondere die scharfen Kanten des Bandes zum Scheuern, Einschneiden und zu Verletzungen führen können.

Der Erfindung liegt daher die Aufgabe zugrunde, ein Textilband der eingangs genannten Art so zu verbessern, daß die vorstehend beschriebenen Nachteile vermieden werden, das Textilband also in geringerem Umfang scheuern, einschneiden oder Verletzungen herbeiführen kann.

Diese Aufgabe wird dadurch gelöst, daß von den Schußfäden an einer Bandkante mindestens ein diese Kante polsternder Faden eingebunden ist.

Für die Erfindung ist von Bedeutung, daß im Bereich der Bandkante von den glatten harten Fäden des Bandgewebes abgewichen wird, also ein polsternder Faden vorhanden ist. Dieser polsternde Faden vermeidet die Härte und Schärfe der Kante und infolgedessen wird ein Scheuern dieser Kante an anderen Teilen vermieden. Demzufolge kann die Kante nicht in Stoff oder andere Bandteile einschneiden und auch Verletzungen der Haut bzw. der gesicherten Person durch einschneidende Bandkanten treten nicht mehr auf. Das Komfortgefühl wird gesteigert und auch die Bedienungssicherheit erhöht, da das Textilband an seiner Bandkante griffiger ist. Die Sicherheit wird bei allem nicht beeinträchtigt, der Sicherheitsfaktor bleibt also ungeändert.

Als polsternde Fäden kommen insbesondere Flockgarnfäden in Betracht, so daß es eine vorteilhafte Ausgestaltung der Erfindung ist, wenn an einer Kante zwei oder mehr Flockgarnfäden eingebunden sind. Flockgarn besteht aus einem längs durchlaufenden Trägerfaden, der zusätzlich radial angeordnete Flockfasern aufweist. Diese Flockfasern haften auf dem Trägerfaden infolge eines Klebstoffs und stehen im wesentlichen radial, so daß sie den Durchmesser des Flockgarnfadens stark vergrößern. Die radiale Anordnung der Flockfasern ist besonders geeignet, quer zum Flockgarnfaden und damit in Richtung von Flockgarnfasern erfolgende Belastungen abzupolstern. Die radiale Ausrichtung ist besonders gut und eine gleichmäßig dichte und regelmäßige Verteilung der Flockfasern um den Umfang des Trägerfadens erfolgt dann besonders gut, wenn die Flockgarnfäden elektrostatisch radial beflockt sind. Die Zugfestigkeit der Flockgarnfäden ist dann besonders hoch, wenn die Flockgarnfäden einen Trägerfaden aus ununterbrochen durchlaufenden Monofilamenten haben.

Vorteilhafterweise weisen die Polster- oder Flockgarnfäden eine die Bandstärke übersteigende Polsterbreite auf. Das kann durch die radial vorstehenden Flockfasern erreicht werden, die den Durchmesser der ungedrückten Flockgarnfäden stark vergrößern. Die Polsterbreite hebt die Bandkante von der Unterlagsfläche ab und vermeidet so an der Haut das Gefühl des Einengens und Scheuerns in besonderem Maße.

In Ausgestaltung der Erfindung sind der oder die polsternden Fäden von jedem zweiten Schußfadenpaar eingebunden. Die Einbindung der polsternden Fäden erfolgt also in vergleichsweise größeren Längsabständen, so daß den Polsterfäden viel freies, nicht eingebundenes Volumen verbleibt. Die Fadendichte des Textilbandes im außerhalb der Bandkante gelegenen Bereich bleibt ungeändert. Eine spezielle unkomplizierte Einbindung zweier polsternder Fäden liegt vor, wenn diese abwechselnd über zwei und unter zwei binden, wobei sie gegenläufig wechseln.

Wenn auch zwischen den Bandkanten gelegene Kettfäden als Polster- oder Flockgarnfäden ausgebildet sind, erhöht sich das Komfort- bzw. Tragegefühl, da das Textilband im wesentlichen nur mit seinen Poisterfäden aufliegt, wenn es bei normalem Tragen unbelastet ist.

Die Erfindung wird anhand eines in der Zeichnung dargestellten Ausführungsbeispiels erläutert. Es zeigt :
Figur 1 eine schematische Aufsicht auf die Breitfläche eines Textilbandes im Bereich eines Bandkantenabschnitts,
Figur 2 eine Ansicht A der Fig. 1 und-
Figur 3 eine perspektivische Darstellung des Fadenverlaufs im Bandkantenabschnitt der Fig. 1.

Das Textilband 10 ist mit einem Bandkantenbereich 11 versehen, der Polsterfäden 12 und 13 aufweist. Des weiteren besteht das Textilband aus Kettfäden 14 und Schußfäden 15, die jeweils in üblicher Weise aus einer Vielzahl von Monofilamenten bestehen, welche z. B. aus Nylon hergestellt sind. Jeder Kettfaden 14 bindet regelmäßig abwechselnd über vier und unter vier Schußfäden 15, wobei die Bindungspunkte zu den Bindungspunkten der benachbarten Kettfäden jeweils um zwei Schußfäden in Kettrichtung S-köperartig versetzt sind. Diese köperartige Bindung der Kett- und Schußfäden ist jedoch nur außerhalb des Bereichs 11 der Bandkante vorhanden. Im Bandkantenbereich 11 bindet nur jedes zweite Schußfadenpaar 15' einen Poisterfaden 12, 13 ein, während die dazwischenliegenden Schußfadenpaare 15" lediglich außerhalb des Bandkantenbereichs 11 gelegene Kettfäden 14 einbinden. Infolgedessen ist der Bandaufbau im Bandkantenbereich 11 bereits aus diesem Grunde vergleichsweise weich. Im Kantenbereich 11 binden die Polsterfäden 12, 13 abwechselnd unter zwei und über zwei Schüsse. Dadurch ergibt sich eine zum Abpolstern ausreichend große uneingebundene Fadenlänge. Auf diesen Fadenlängen können die vielen Flockfasern 16 der als Flockgarnfäden ausgebildeten polsterden Fäden 12, 13 in radialer Richtung ungehindert vorstehen und so etwa in Richtung A auf sie ^{.} zukommende Belastungen z. B. durch eine Hautfläche 18 gut abstützen. Das zeigt sich insbesondere auch in Fig. 2, aus der ersichtlich ist, daß die Köpfe 17 der Schußfäden 15 durch die Flockfasern 16 praktisch abgedeckt sind und somit nicht mit den am Textilband anliegenden Flächen in Berührung kommen können.

Aus Figur 2 ist weiterhin ersichtlich, daß die Flockgarnfäden 12, 13 infolge ihrer Flockfasern radial so stark sind, daß sie eine Polsterbreite B bilden, die im Vergleich zur Bandstärke b groß ist.

Aus Figur 3 ist durch die perspektivische Darstellung die raumbeherrschende Wirkung der polsternden Fäden 12, 13 ersichtlich ist, die vorzugsweise Flockgarnfäden sind.

In Figur 1 ist noch angedeutet, daß auch zwischen den Bandkanten in der Mitte oder zur Mitte hin gelegene Kettfäden 14' als Polster- oder Flockgarnfäden ausgebildet sein können. Infolgedessen wird nicht nur der Rand, sondern zusätzlich auch der in der Mitte gelegene Bereich des Textilbandes so von der Unterlage abgehoben, daß die Auflagefläche verringert und damit der Scheuereffekt vermindert und der Tragekomfort erhöht wird.

## Patentansprüche

1. Textilband, insbesondere Sicherheitsgurt für Kraftfahrzeuge, mit einem Schuß- und einem Kettfadensystem, dadurch gekennzeichnet, daß von den Schußfäden an einer Bandkante (11) mindestens ein diese Kante (11) polsternder Faden (13) eingebunden ist.

2. Textilband nach Anspruch 1, dadurch gekennzeichnet, daß an einer Kante (11) zwei oder mehr Flockgarnfäden (12, 13) eingebunden sind.

3. Textilband nach Anspruch 2, dadurch gekennzeichnet, daß die Flockgarnfäden (12, 13) elektrostatisch radial beflockt sind.

4. Textilband nach Anspruch 2 oder .3, dadurch gekennzeichnet, daß die Flockgarnfäden (12, 13) einen Trägerfaden aus ununterbrochen durchlaufenden Monofilamenten haben.

5. Textilband nach einem der Ansprüche 1 bis 4, dadurch gekennzeichnet, daß die Polster- oder Flockgarnfäden (12, 13) eine die Bandstärke (b) übersteigende Polsterbreite (B) aufweisen.

6. Textilband nach einem der Ansprüche 1 bis 5, dadurch gekennzeichnet, daß der oder die polsternden Fäden (12, 13) von jedem zweiten Schußfadenpaar (15') eingebunden sind.

7. Textilband nach einem der Ansprüche 1 bis 6, dadurch gekennzeichnet, daß zwei polsternde Fäden (12, 13) abwechselnd über zwei und unter zwei binden, wobei sie gegenläufig wechseln.

8. Textilband nach einem der Ansprüche 1 bis 7, dadurch gekennzeichnet, daß auch zwischen den Bandkanten (11) gelegene Kettfäden (14') als Polster- oder Flockgarnfäden ausgebildet sind.

## Claims

1. Textile band, especially a safety belt for vehicles, with a weft and warp system, characterised in that at least one thread (13) padding out an edge (11) of the band is bound in by the weft at such edge (11).

2. Textile band according to claim 1, characterised in that two or more flock yarn threads (12, 13) are bound in at an edge (11).

3. Textile band according to claim 2, characterised in that the flock yarn threads (12, 13) are radially flocked electrostatically.

4. Textile band according to claim 2 or 3, characterised in that the flock yarn threads (12, 13) have a supporting thread of uninterrupted through-going monofilaments.

5. Textile band according to any of claims 1 to 4, characterised in that the padding or flock yarn threads (12,13) have a padding width (B) exceeding the band thickness (b).

6. Textile band according to any of claims 1 to 5, characterised in that the padding out thread or threads (12, 13) is/are bound in by each second weft pair (15').

7. Textile band according to any of claims 1 to 6, characterised in that two padding threads (12, 13) bind over two and under two alternately, wherein they change in opposition to one another.

8. Textile band according to any of claims 1 to 7, characterised in that warps (14') laid between the band edges (11) are also formed as padding or flock yarn threads.

## Revendications

1. Ruban textile, notamment ceinture de sécurité pour véhicules automobiles, comportant un système de fils de trame et un système de fils de chaîne, caractérisé en ce que sur une lisière (11) du ruban, au moins un fil (13) réalisant un rembourrage de cette lisière (11) est lié par les fils de trame.

2. Ruban textile selon la revendication 1, caractérisé en ce que deux ou plusieurs fils floqués (12, 13) sont liés sur une lisière (11).

3. Ruban textile selon la revendication 2, caractérisé en ce que les fils floqués (12. 13) sont fixés radialement par flocage électrostatique.

4. Ruban textile selon la revendication 2 ou 3, caractérisé en ce que les fils floqués (12, 13) comportent un fil de support formé de monofilaments ininterrompus.

5. Ruban textile selon l'une des revendications 1 à 4, caractérisé en ce que les fils de rembourrage ou les fils floqués (12, 13) présentent une largeur de rembourrage (B) supérieure à l'épaisseur (b) du ruban.

6. Ruban textile selon l'une des revendications 1 à 5, caractérisé en ce que le ou les fils de rembourrage (12, 13) sont liés par une duite sur deux (15').

7. Ruban textile selon l'une des revendications 1 à 6, caractérisé en ce que deux fils de rembourrage (12, 13) sont liés alternativement par-dessus et par-dessous deux fils de trame, selon un mode d'alternance réciproque.

8. Ruban textile selon l'une des revendications 1 à 7, caractérisé en ce que les fils de chaîne (14') disposés entre les lisières (11) du ruban sont également réalisées sous la forme de fils de rembourrage ou de fils floqués.
